# EUROPÄISCHE PATENTANMELDUNG

(11) **EP 0 286 589 A1**
(43) Veröffentlichungstag der Anmeldung: **12.10.1988**
(21) Anmeldenummer: 88810185.4
(22) Anmeldetag: 22.03.1988
(51) Int. Cl.: B65H 51/32, D03D 47/36

(54) **Schussfadenspeicher für Webmaschine**

(30) Priorität: 08.04.1987 CH 1348/87
(71) Anmelder: GEBRÜDER SULZER AKTIENGESELLSCHAFT, CH-8401 Winterthur (CH)
(72) Erfinder: Hamer, Antonius Josephus Maria, NL-5621 HE Eindhoven (NL)

(57) **Zusammenfassung**

Bei einem Schussfadenspeicher für eine Webmaschine mit einer stillstehenden Trommel (11) zur Speicherung eines Schussfadenvorrates ist eine elektromagnetische Fadenklemme (2) zum Festhalten des Schussfadens am Trommelumfang bei Schusseintragsende vorgesehen. Die Fadenklemme (2) betätigt mittels eines Elektromagneten (20) einen Sperrstift (21) gegen einen Anschlag (22) auf der Speichertrommel (11). Der Sperrstift (21) bildet mit dem Magnetanker (26) eine Einheit, die je nach Zustand des Elektromagneten (20) gegen einen oberen Anschlagpuffer (28) oder einen unteren Anschlag (29) gedrückt wird. Zur Kühlung der Fadenklemme, insbesondere des oberen Anschlages (28,35) und der Magnetwicklung (25), wird Kühlluft durch einen Luftanschluss (23) in das Innere der Fadenklemme (2) geleitet, worauf diese Kühlluft durch Oeffnungen (34) gegen die Oberfläche der Speichertrommel (11) austretend den Bereich um den Anschlag (22) für die Fadenklemme von Flugablagerungen freihält.

## Beschreibung

Die Erfindung betrifft einen Schussfadenspeicher für eine Webmaschine mit einer stillstehenden Trommel zur Speicherung eines Schussfadenvorrates und zur spontanen Freigabe eines Teils des Vorrates während des Schusseintrages in die Webmaschine sowie mit einer elektromagnetischen Fadenklemme oder einen Sperrstift zum Festhalten des Schussfadens am Trommelumfang bei Schusseintragsende. Ein derartiger Schussfadenspeicher ist in der CH-Patentschrift Nr. 647 999 beschrieben. Die Fadenklemme muss jeweils bei Beendigung eines Schusseintrages aus dem betreffenden Schussfadenspeicher sehr rasch geschlossen werden, damit eine genau bemessene Länge eines Schussfadens in die Webmaschine eingetragen wird. Der Sperrstift der Fadenklemme muss innerhalb der Zeit, die für den Abzug einer Fadenwindung vom Umfang der Trommel benötigt wird, in die Schliessposition gelangen. Bei den hohen Geschwindigkeiten beim Schusseintrag moderner Düsenwebmaschinen und deren grossen Arbeitsfrequenzen sind grosse Kräfte zur Betätigung des Klemmorgans aufzuwenden, damit die Bewegung innerhalb der geforderten kurzen Zeit ausgeführt ist. Dies erfordert beispielsweise eine starke Feder in der Fadenklemme, die den Sperrstift für den Schussfaden von der Trommel abhebt, sowie einen gross dimensionierten Elektromagneten, der die Federkraft zu überwinden im Stande ist. Die Bewegungen der Stifte werden im Inneren der Fadenklemme durch Anschläge begrenzt, welche zum Teil elastische Materialien mit guten Dämpfungseigenschaften aufweisen, damit das Sperrorgan nach Beendigung eines Hubes und Erreichen einer Anschlagposition nicht nachschwingt. Das Auftreten hoher Kräfte innerhalb der Fadenklemme und eine mögliche relativ lange Einschaltdauer führen zu einer starken Erwärmung des Elektromagneten und besonders der elastischen Anschläge. Dies kann zu einer Verringerung der Lebensdauer des Elektromagneten und der Anschlagelemente sowie zu einer Veränderung der Dämpfungseigenschaften der Anschlagelemente führen. Es ist Aufgabe der vorliegenden Erfindung, eine geeignete Kühlung für die Fadenklemme zu schaffen.

Erfindungsgemäss wird diese Aufgabe dadurch gelöst, dass in die Fadenklemme Kühlluft geleitet wird. Die Kühlluft durchströmt die Fadenklemme parallel zur Bewegungsrichtung des Magneten und wenigstens eines der Anschlagelemente für das Sperrorgan in der Fadenklemme und den Zwischenraum zwischen Magnetwicklung und Magnetanker. Auf der der Trommel des Schussfadenspeichers zugewandten Seite der Fadenklemme verlässt die Kühlluft die Fadenklemme durch gegen die Trommel gerichtete Oeffnungen, womit die Kühlluft noch zur Reinigung der Trommeloberfläche im Bereich der Fadenklemme verwandt wird, indem sie Flugablagerungen vom Schussfaden und andere Schmutzpartikel abblasen kann.

Es zeigen:
Fig. 1 eine schematische Uebersicht über einen Schussfadenspeicher für eine Webmaschine,
Fig. 2 einen Meridianschnitt durch den Schussfadenspeicher,
Fig. 3a,b Schnitte durch den Magnet der Fadenklemme.

Der in der Webmaschine 30 zu verarbeitende Schussfaden 10 wird durch den Schussfadenspeicher 1 von einer Garnspule 100 abgezogen, indem ein Wickler 12 den Schussfaden auf einer stillstehenden Trommel 11 in mehreren Windungen aufwickelt, worauf der Schussfaden 10 durch die Kontrollvorrichtung 19 und die Blasdüse 33 in das durch die Kettfäden 31 und 32 der Webmaschine 30 gebildete Webfach eingetragen wird.

Der Schussfaden tritt durch den Trichter 172 der Wicklerwelle 17 in den Schussfadenspeicher 1 ein und durchläuft dann den in der Wicklerwelle befestigten Wickler 12, der aus den Oesen 121 und 122 und dem dazwischenliegenden Rohr 120 gebildet wird. Diametral gegenüber des Wicklers befindet sich ein Stab 173 als Massenausgleich. Die Wicklerwelle 17 ist in den Lagern 171 im Gehäuse 15 gelagert und wird über den Riementrieb 140, 141 und 142 von einem gesteuerten Elektromotor 13 angetrieben. Auf der Wicklerwelle ist die Trommel 11 des Schussfadenspeichers mittels der Radiallager 18 gelagert. Sie wird durch Magnetpaare 16, von welchen je einer im Gehäuse 15 und ein anderer in der Trommel 11 sitzt, am Mitdrehen gehindert. Der Trommelmantel 113 der Trommel erstreckt sich nur teilweise über den Umfang der Trommel. Im übrigen wird die Trommel durch Bügel 110 gebildet, deren abgebogene Enden beim Flansch 111 radial zusammenlaufen. Der Flansch 111 dient zum Festhalten der Bügel 110 und ermöglicht eine radiale Verstellung der Bügel, so dass der Trommelumfang entsprechend der in der Webmaschine 30 geforderten Schussfadenlänge verändert werden kann. Nach der Ablage des Schussfadens auf der konischen Partie 115 der Trommel 11 rutschen die Schussfadenwindungen weiter nach rechts in Fig. 2 auf die zylindrische Partie der Trommel 11, um dann diskontinuierlich abgezogen zu werden. Beginn und Ende des Abziehvorganges werden durch den Sperrstift 21 einer Fadenklemme 2 kontrolliert. Der Stift kann durch den Elektromagnet 20 radial gegen den Anschlag 22 in der Trommel 11 bewegt werden. Der Elektromagnet 20 umfasst als wesentliche Funktionsteile die Magnetwicklung 25, den Anker 26, der mit dem Sperrstift 21 zusammen das Sperrorgan bildet, und die Blattfederringe 37, welche das Sperrorgan innerhalb des Elektromagneten 20 führen. In der Ruhestellung wird der Magnetanker 26 durch die Druckfeder 27 im unteren Teil des Elektromagneten 20 gegen den Anschlagpuffer 28 gedrückt. Der Anschlagteller 36 am Sperrstift 21 hat in dieser Stellung von dem Anschlag 29 abgehoben. Wenn die Magnetwicklung 25 erregt ist, wird der Anker 26 gegen die Kraft der Druckfeder 27 in Fig. 3b nach unten gezogen, so dass der Sperrstift 21 gegen den Anschlag 22 auf der Trommel 11 gedrückt wird. Der Anschlagpuffer 28 sitzt in einem Stutzen für Luftanschluss 23, durch den Pressluft in das Innere des Elektromagneten 20 geleitet werden kann. Die Luft strömt durch den Anschlagpuffer 28 am Hammer 35 vorbei entlang des Ankers 26 in Richtung auf die Oeffnungen 34, wenn sich der Anker 26 in der unteren Position gemäss Fig. 3b befindet. Die Luft strömt durch die Oeffnungen 34 in Richtung auf die Trommel 11 aus dem Elektromagnet 20 heraus, wobei wenigstens der Bereich der Trommel 11 in der Umgebung des Anschlags 22 von Ablagerungen gereinigt wird. Das Durchströmen des Elektromagneten 20 mit Pressluft bewirkt, dass dieser insgesamt abgekühlt wird, insbesondere der Anschlagpuffer 28 und die Magnetwicklung 25. In der Ruhestellung des Magnetankers 26 gemäss Fig. 3a strömt keine Luft durch den Elektromagneten 20, weil der auf dem Anschlagpuffer 28 aufliegende Hammer 35 als Absperrorgan wirkt. Es wird also nur dann Pressluft verbraucht, wenn die Fadenklemme 2 in Arbeitsposition ist. In der Arbeitsposition wird der Anker 26 durch das Aufliegen des Anschlagtellers 36 auf dem Anschlag 29 in einer definierten Lage gehalten.

Um das abzugsseitige Ende der Trommel 11 greift die Kappe 112, welche mit der Trommel einen schmalen Ringspalt zur Abbremsung der vom Speicher ablaufenden Fadenwindungen bildet. An der Kappe 112 ist mittels der Bolzen 114 die Kontrollvorrichtung 19 befestigt, welche im wesentlichen aus dem Kontrollring 190, dem Sender 191 und dem Empfänger 192 gebildet wird. Der Kontrollring 190 besteht aus durchsichtigem Material, beispielsweise Plexiglas. An seiner konischen Innenseite wird der Ballon des ablaufenden Schussfadens begrenzt. Die Austrittskante des Kontrollrings 190 wird durch den Verschleissring 193 geschützt, der beispielsweise aus gehärtetem Stahl oder Keramik besteht.

Der Sender 191 bildet mit dem Empfänger 192 eine Lichtschranke. Sender 191 und Empfänger 192 sind jeweils von einem Mantel 194 umgeben.

Durch den von der Trommel 11 laufenden Schussfaden 10 werden die Strahlengänge 195 bzw. 195ʹ nach Fig. 4 kurzzeitig unterbrochen, worauf Signale an eine nicht gezeichnete Steuerung abgegeben werden. Die Auswertung der Signale ist in der CH-PS Nr. 647 999 erläutert. Nachdem die gewünschte Anzahl von Fadenwindungen von der Trommel 11 des Schussfadenspeichers abgezogen ist, wird der Sperrstift 21 mittels des Magnets 20 gegen den Anschlag 22 gepresst, wodurch der Abzugsvorgang des Fadens 10 von der Trommel 11 zum Stillstand kommt.

Der Elektromotor 13 in Fig. 1 hat die Aufgabe, den Wickler 12 über den Riementrieb 14 so anzutreiben, dass die von der Trommel 13 abgezogene Anzahl von Fadenwindungen umgehend durch neues Aufwickeln von Schussfaden von der Spule 100 ersetzt werden, damit immer genügend Fadenwindungen auf der Trommel 11 vorrätig sind.

## Patentansprüche

1. Schussfadenspeicher für eine Webmaschine mit einer stillstehenden Trommel (11) zur Speicherung eines Schussfadenvorrates (10) und zur spontanen Freigabe mindestens eines Teils des Vorrates während des Schusseintrages in die Webmaschine sowie mit einer elektromagnetischen Fadenklemme (2) zum Festhalten des Schussfadens am Trommelumfang bei Schusseintragsende, dadurch gekennzeichnet, dass Kühlluft in das Innere der Fadenklemme geleitet wird.

2. Speicher nach Anspruch 1, dadurch gekennzeichnet, dass die Kühlluft parallel zur Bewegungsrichtung des Elektromagneten durch die Fadenklemme geleitet wird.

3. Speicher nach Anspruch 1, dadurch gekennzeichnet, dass in der Fadenklemme eine Durchtrittsöffnung für die Kühlluft wenigstens in einem Anschlagpuffer (28) für den Magnetanker (26) und den Sperrstift (21) der Fadenklemme (2) vorgesehen ist und das weiterhin eine Durchtrittsöffnung für die Kühlluft im Zwischenraum zwischen der Magnetwicklung (25) und dem Magnetanker (26) besteht.

4. Speicher nach Anspruch 1, dadurch gekennzeichnet, dass auf der der Trommel (11) des Schussfadenspeichers (1) zugewandten Seite der Fadenklemme (2) mindestens eine Oeffnung für den Austritt der Kühlluft gegen die Speichertrommel (11) vorgesehen ist, womit die Trommeloberfläche im Bereich der Fadenklemme (2) gereinigt wird.
